# DEMANDE DE BREVET EUROPEEN

(11) **EP 4 129 110 A1**
(43) Date de publication de la demande: **08.02.2023**
(21) Numéro de dépôt: 22183520.0
(22) Date de dépôt: 07.07.2022
(51) Int. Cl.: A44B 11/28, A44C 5/20, A45C 13/10

(54) **ARTICLE DE BIJOUTERIE OU DE MAROQUINERIE**

(30) Priorité: 04.08.2021 CH 0701342021
(71) Demandeur: Hirschi, Michel, 2738 Court (CH)
(72) Inventeur: Hirschi, Michel, 2738 Court (CH)
(74) Mandataire: BOVARD AG

(57) **Abrégé**

La présente invention se rapporte à un article de bijouterie (2), tel que bracelet ou montre, ou de maroquinerie (3), tel que sac ou valise, avec un fermoir (100, 200) comprenant un élément mâle (20) qui est prévu pour s'insérer au moins partiellement dans un élément femelle (10), l'élément mâle (20) étant relié à l'article de bijouterie (2) ou de maroquinerie (3) par au moins un brin (2a), avantageusement un brin plat, ledit élément mâle (20) comprenant un anneau fermé (22) formant un premier plan essentiellement parallèle à l'axe longitudinal du brin (2a), le brin (2a) étant fixé à une région de fixation (22c) de l'anneau fermé (22), ledit élément femelle (10) comprenant un anneau ouvert (12) avec un trou (11), l'anneau ouvert (12) formant un deuxième plan essentiellement parallèle à l'axe longitudinal du brin (2a) et comprenant une entaille (13) permettant l'insertion de l'anneau fermé (22) dans le trou (11) de l'anneau ouvert (12), l'axe longitudinal de l'entaille de l'anneau ouvert (10) étant orienté essentiellement perpendiculairement au deuxième plan, le premier plan formé par l'anneau fermé (22) étant essentiellement perpendiculaire au deuxième plan, caractérisé en ce que l'anneau fermé (22) comprend une région d'insertion où l'anneau fermé possède une épaisseur inférieure à la largeur de l'entaille, la région d'insertion se situant à proximité de la région de fixation, en ce que l'anneau fermé (22) comprend une région de blocage dont la forme correspond essentiellement à la forme du trou (11) de l'anneau ouvert (10), la région de blocage étant située à l'opposé de la région de fixation, et en ce que le brin (2a) est fabriqué dans un matériau qui tend à exercer sur l'élément mâle (20) une force de rappel qui amène la région de blocage de l'anneau fermé dans le trou (11) de l'anneau ouvert (12), lorsque l'anneau fermé (22) est inséré dans l'anneau ouvert (12).

## Description

### Domaine technique de l'invention

La présente invention se rapporte au domaine des articles de bijouterie et de maroquinerie. En particulier, la présente invention concerne un article de bijouterie, tel un bracelet ou une montre, et un article de maroquinerie, tel qu'un sac ou une valise, comprenant un fermoir agencé de telle pour garantir que la probabilité d'une ouverture intempestive soit très faible.

### État de la technique

Un article de bijouterie ou de maroquinerie n'a pas seulement une valeur pécuniaire, qui d'ailleurs peut être très élevée, mais aussi une valeur sentimentale. Il est donc très avantageux de prévoir des articles de bijouterie, tels que des bracelets ou des montres, ou de maroquinerie, tel qu'un sac ou une valise, comprenant un fermoir qui garantisse que la probabilité d'une ouverture intempestive soit la plus faible possible.

Les articles de bijouterie tels que bracelets, appelés à être refermés sur eux-mêmes, sont habituellement munis à l'une au moins de leurs extrémités d'un dispositif dit « fermoir ». Grâce à son fermoir, l'article de bijouterie peut être refermé autour du poignet ou du cou de la personne souhaitant le porter, et peut être aussi rouvert pour être aisément retiré. Dans la mesure où l'article de bijouterie se présente comme une chaîne, constituée de maillons, le fermoir peut être conçu comme un dispositif monté à une extrémité de la chaîne, et prévu pour recevoir et retenir, ou libérer un maillon terminal situé à l'autre extrémité de cette chaîne. Néanmoins, ce type de fermoir ne garantit pas une sécurité suffisante car il peut facilement s'ouvrir de lui-même ce qui peut mener à la perte de l'article de bijouterie. En effet, les fermoirs de ce type, tels que connus par exemple des demandes de brevet BE 471 491 A, DE 26 58 419 A1 et FR 915 352 A, sont montés sur une chaînette en métal. La chaînette en métal donne une trop grande liberté aux éléments du fermoir et ne permet de garantir que ces éléments ne prennent pas une position qui permette une ouverture intempestive lors du port de l'article bijouterie.

En horlogerie, on distingue les bracelets dits « ouverts », c'est-à-dire dont les deux brins du bracelet peuvent être dissociés l'un de l'autre et des bracelets dits « fermés », c'est-à-dire dont les deux brins sont solidaires d'un fermoir déployant qui permet d'enfiler le bracelet en position déployée puis de serrer suffisamment le poignet en position fermée.

Il existe de nombreux fermoirs du type à boucle déployante comprenant de manière générale un élément de base pourvu de deux longerons et de deux éléments pivotants ainsi que d'un mécanisme de verrouillage/déverrouillage. Ces deux éléments pivotants sont prévus pour être rabattus sur l'élément de base en étant montés articulés chacun à des extrémités de ces longerons. Le mécanisme de verrouillage/déverrouillage comprend classiquement un dispositif élastique comportant des boutons poussoirs couplés à des ressorts hélicoïdaux qui permettent de piloter l'accrochage et le décrochage des deux éléments pivotants sur l'élément de base lors de mouvements d'ouverture/fermeture du fermoir.

Toutefois, un des inconvénients des articles de bijouterie comprenant de tels fermoirs est lié à la complexité évidente qu'implique leur fabrication, leur nombre important de composants, ainsi qu'à leur manque de robustesse car ils présentent souvent des signes d'usure après un nombre relativement faible de mouvements d'ouverture et de fermeture, qui ne leur permettent plus de réaliser un accrochage/décrochage optimal et sécurisé des deux éléments pivotants sur l'élément de base.

Il existe par conséquent un besoin pour un article de bijouterie comprenant un fermoir qui offre la simplicité du mécanise de fermeture et d'ouverture d'un fermoir de type « ouvert » tout en garantissant que la probabilité d'une ouverture intempestive du fermoir est grandement réduite pendant le port de l'article de bijouterie.

### Résumé de l'invention

Un but de la présente invention est donc de proposer un article de bijouterie permettant de surmonter les limitations mentionnées préalablement.

Selon l'invention, ces buts sont atteints grâce à l'objet de la revendication indépendante. Les aspects plus spécifiques de la présente invention sont décrits dans les revendications dépendantes ainsi que dans la description.

De manière plus spécifique, un but de l'invention est atteint grâce à un de bijouterie, tel que bracelet ou montre, ou de maroquinerie, tel que sac ou valise, avec un fermoir comprenant un élément mâle qui est prévu pour s'insérer au moins partiellement dans un élément femelle, l'élément mâle étant relié à l'article de bijouterie ou de maroquinerie par au moins un brin, avantageusement un brin plat, ledit élément mâle comprenant un anneau fermé formant un premier plan essentiellement parallèle à l'axe longitudinal du brin, le brin étant fixé à une région de fixation de l'anneau fermé, ledit élément femelle comprenant un anneau ouvert avec un trou, l'anneau ouvert formant un deuxième plan essentiellement parallèle à l'axe longitudinal du brin et comprenant une entaille permettant l'insertion de l'anneau fermé dans le trou de l'anneau ouvert, l'axe longitudinal de l'entaille de l'anneau ouvert étant orienté essentiellement perpendiculairement au deuxième plan, le premier plan formé par l'anneau fermé étant essentiellement perpendiculaire au deuxième plan, dans lequel l'anneau fermé comprend une région d'insertion où l'anneau fermé possède une épaisseur inférieure à la largeur de l'entaille, la région d'insertion se situant à proximité de la région de fixation, dans lequel l'anneau fermé comprend une région de blocage dont la forme correspond essentiellement à la forme du trou de l'anneau ouvert, la région de blocage étant située à l'opposé de la région de fixation, dans lequel l'anneau fermé est agencé de telle sorte que le fermoir ne peut être ouvert qu'en alignant la région d'insertion avec l'entaille, et dans lequel le brin est fabriqué dans un matériau qui tend à exercer sur l'élément mâle une force de rappel qui amène la région de blocage de l'anneau fermé dans le trou de l'anneau ouvert, lorsque l'anneau fermé est inséré dans l'anneau ouvert.

Grâce à un tel article, plus précisément grâce à la combinaison du fermoir de cet article et du brin qui est agencé pour exercer une force de rappel sur l'élément mâle afin d'établir une orientation particulièrement favorable de ces deux éléments, il est pratiquement impossible que le fermoir ne s'ouvre de manière intempestive. En effet, le brin est agencé de telle sorte que la région de blocage se trouve, lorsque le fermoir est fermé, en permanence dans le trou de l'anneau ouvert. Il est ainsi garanti que la probabilité que le fermoir puisse s'ouvrir par lui-même est pratiquement nulle. En effet, par la combinaison de l'orientation de l'entaille de l'anneau ouvert ainsi que de la position de la région d'insertion de l'anneau fermé, il est nécessaire d'effectuer deux mouvements avec les éléments femelle et mâle d'environ 90° l'un par rapport à l'autre pour ouvrir le fermoir. Une combinaison « spontanée » de ces deux mouvements est exclue lorsque le fermoir de la présente invention est fermé. Le brin est favorablement prévu à cette fin dans un matériau élastique qui permet une torsion élastique autour de son axe longitudinal et/ou perpendiculaire à son axe longitudinal, entre d'autres termes le brin est prévu pour exercer une résistance à la torsion autour de son axe longitudinal et/ou latéral.

De manière avantageuse, l'entaille de l'anneau ouvert du fermoir est orientée vers l'extérieur de l'article de bijouterie ou maroquinerie lorsque le fermoir est fermé. Ceci permet d'avoir un article dont le fermoir est facile à fermer ou ouvrir tout en garantissant une grande sécurité, c'est-à-dire une très faible probabilité d'une ouverture intempestive du fermoir. Si le brin permet une torsion élastique perpendiculaire à son axe longitudinal, la fermeture et l'ouverture du fermoir est plus aisée tout en garantissant une grande sécurité.

Il faut noter, que dans le cadre de l'invention, les termes « matériau élastique » ou « élastique » signifient un matériau qui permet une déformation élastique permettant une ouverte et une fermeture du fermoir ainsi que l'exercice de la force de rappel nécessaire à établir l'orientation des éléments mâles et femelle qui garantit que le fermoir ne peut s'ouvrir de lui-même. Cela signifie donc un matériau flexible et élastiquement déformable, tel qu'un élastomère, du cuir, du galuchat, des sangles en polyester ou du caoutchouc.

Dans un premier mode de réalisation préféré de la présente invention, le rayon reliant la région d'insertion au centre de l'anneau fermé et le rayon reliant la région de blocage au centre de l'anneau fermé forment un angle compris entre 80° et 110°, avantageusement entre 85° et 95°, de manière encore plus avantageuse ces rayons forment un angle égal à 90°. Grâce à ceci, le mouvement qui doit être réalisé pour ouvrir le fermoir de l'article de bijouterie se compose de deux mouvements d'environ 90°. En effet, lorsqu'un fermoir selon la présente invention est fermé, les corps d'éléments femelle et mâle ont tendance, sous l'effet de l'élasticité du brin, à s'aligner, c'est-à-dire que leurs axes longitudinaux respectifs deviennent essentiellement parallèles. Afin d'ouvrir le fermoir, il est donc nécessaire d'effectuer un mouvement qui comprend deux rotations de 90°. Un tel mouvement ne peut pas se produire de lui-même.

Dans un autre mode de réalisation préféré de la présente invention, le rayon reliant la région d'insertion au centre de l'anneau fermé forme avec l'axe longitudinal du brin un angle compris entre 80° et 110°, avantageusement entre 85° et 95°, de manière encore plus avantageuse ces rayons forment un angle égal à 90°. Grâce à ceci, la position de la région d'insertion assure que le mouvement qui doit être réalisé pour ouvrir le fermoir de l'article de bijouterie se compose de deux mouvements d'environ 90°. Un tel mouvement ne peut pas se produire de lui-même lorsque le fermoir est fermé.

Dans un mode de réalisation préféré de la présente invention suivant, l'anneau fermé comprend deux régions d'insertions radialement opposées. Ceci permet une séparation de l'anneau ouvert de l'anneau fermé sur deux côtés de l'anneau fermé et donc une fermeture et une ouverture du fermoir plus aisée. Cela permet, de plus, de porter l'article de bijouterie inventif, sous la forme d'un bracelet, aussi bien autour du poignet gauche que du poignet droit.

Dans un autre mode de réalisation préféré de la présente invention, l'anneau ouvert et/ou l'anneau fermé a une section circulaire ou une section quadrilatérale. Grâce à ceci, il est possible de créer des articles de bijouterie comprenant des fermoirs ayant différentes formes et donc une apparence différente.

Dans un autre mode de réalisation préféré de la présente invention, le trou de l'anneau ouvert est essentiellement ovale. De manière avantageuse, le trou de l'anneau ouvert est par rapport à un trou rond allongé selon une direction parallèle à l'axe longitudinal du brin lorsque le fermoir est fermé. De plus, la forme de la région de blocage correspond à la forme du trou de telle façon que l'anneau fermé ne peut être déplacé par rapport à l'anneau ouvert pour éloigner la région de blocage du trou uniquement selon une rotation dans le plan formé par l'anneau fermé.

Dans un autre mode de réalisation préféré de la présente invention, l'élément mâle et l'élément femelle sont prévus en métal, avantageusement en or, en argent, en platine ou en acier inoxydable. Ainsi, le fermoir lui-même peut devenir un bijou qui peut être travaillé par des méthodes connues dans le domaine de la joaillerie.

Dans un mode de réalisation préféré suivant de la présente invention, le brin est fabriqué à base de cuir, d'un élastomère, de galuchat ou de caoutchouc ou est sous la forme d'une cordelette tissée ou de sangles en polyester. Ces matériaux confèrent au brin qui est attaché à l'élément mâle une élasticité en torsion optimale qui permet de garantir que les corps d'éléments femelle et mâle aient tendance à s'aligner lorsque le fermoir est fermé et ainsi de réduire encore plus la probabilité d'une ouverture inopportune.

Dans un autre mode de réalisation préféré de la présente invention, l'article comprend un élément permettant de modifier la longueur du brin. Ceci permet d'adapter la longueur du brin, par exemple à la dimension du poignet de l'utilisateur.

Dans un mode de réalisation préféré suivant de la présente invention, l'élément permettant de modifier la longueur du brin est monobloc avec l'élément mâle ou l'élément femelle. Ceci permet d'intégrer l'élément permettant de modifier la longueur brin à un des éléments mâle ou femelle et d'éviter d'avoir un élément supplémentaire séparé. Dans un tel mode de réalisation, l'élément permettant de modifier la longueur du brin peut prendre la forme d'une barrette recevant une extrémité du brin et permettant de fixer cette extrémité à l'intérieur de la barrette à différentes positions. En fixant l'extrémité du brin à une certaine position, la longueur du brin peut être facilement et rapidement adaptée.

Dans encore un autre mode de réalisation préféré de la présente invention, le brin se compose d'une première partie et d'une deuxième partie, la première partie et la deuxième partie étant reliée par l'élément permettant de modifier la longueur brin. Dans un tel mode de réalisation, l'élément permettant de modifier la longueur du brin peut prendre la forme d'une barrette recevant une extrémité de la première partie du brin et une extrémité de la deuxième partie du brin et permettant de fixer ces extrémités à l'intérieur de la barrette à différentes positions. En fixant ces extrémités du brin à certaines positions, la longueur du contour peut être facilement et rapidement adaptée.

Dans un mode de réalisation préféré suivant de la présente invention, l'article de bijouterie est une montre dans laquelle le bracelet est formé par le brin, l'élément mâle et/ou l'élément femelle comprenant un élément d'accroché agencé pour s'insérer dans un trou du bracelet. Grâce à l'élément d'accroché, il est possible d'utiliser comme brin un bracelet de montre traditionnel, par exemple en cuir ou en caoutchouc, tout en permettant d'accrocher facilement l'élément mâle et/ou l'élément femelle au bracelet par l'intermédiaire d'un trou présent dans celui-ci.

Dans encore un autre mode de réalisation préféré de la présente invention, l'élément mâle est relié au brin par l'intermédiaire d'une barrette de montre.

### Brève description des dessins

Les particularités et les avantages de la présente invention apparaîtront avec plus de détails dans le cadre de la description qui suit avec un exemple de réalisation donné à titre illustratif et non limitatif en référence aux sept figures ci-annexées :
▪ la figure 1 est une vue en perspective des éléments femelle et mâle d'un fermoir d'un article de bijouterie ou de maroquinerie selon un premier mode de réalisation de la présente invention, le fermoir étant ouvert dans cette figure ;
▪ la figure 2 illustre l'orientation que l'élément mâle doit prendre par rapport à l'élément femelle lors de la fermeture du fermoir ;
▪ la figure 3 montre le fermoir des figures 1 et 2 lorsque celui-ci est fermé ;
▪ la figure 4 montre le fermoir d'un article de bijouterie ou de maroquinerie selon un deuxième mode de réalisation de la présente invention lorsque l'élément mâle est introduit dans l'élément femelle ;
▪ la figure 5 montre le fermoir de la figure 4 dans sa position fermée ;
▪ la figure 6 illustre un premier article de maroquinerie dans lequel le fermoir des figures 1 à 3 est utilisé pour fermer une poche de l'article et le fermoir des figures 4 et 5 est utilisé pour fermer la bandoulière de l'article ;
▪ la figure 7 illustre un deuxième article de maroquinerie dans lequel le fermoir des figures 1 à 3 est utilisé pour fermer une poche de l'article et le fermoir des figures 4 et 5 est utilisé pour fermer la bandoulière de l'article ; et
▪ les figures 8 et 9 montrent un autre mode de réalisation dans lequel l'élément mâle est monté sur une barrette.

### Description détaillée

La figure 1 présente une vue en perspective de l'élément femelle 10 et de l'élément mâle 20 d'un fermoir 100 d'un article de bijouterie ou de maroquinerie, selon un premier mode de réalisation de la présente invention. Dans cette figure les éléments femelle et mâle sont séparés et le brin 2a n'est pas montré. Le brin 2a se fixe comme montré dans la figure 2 à la région de fixation 22c de l'anneau fermé 22 de l'élément mâle 20. L'élément femelle 10 et l'élément mâle 20 qui sont configurés de telle sorte que l'élément mâle 20 puisse s'insérer dans l'élément femelle afin de fermer le fermoir 100. L'élément femelle 10 comprend un corps d'élément femelle 11 qui se termine par un anneau ouvert 12 avec un trou 14. L'élément mâle 20 quant à lui comprend un corps d'élément mâle 21 qui se termine par un anneau fermé 22. Comme montré dans la figure 2, l'élément mâle 20 est relié à un brin 2a qui est fabriqué à base d'un matériau qui exerce sur l'élément mâle 20 une force de rappel qui tend à établir une position relative entre les éléments femelle et mâle qui garantit que le fermoir 100 ne puisse s'ouvrir de lui-même. En d'autres termes, le brin est agencé pour exercer une résistance à une torsion autour de son axe longitudinal B et/ou transversale.

L'élément mâle 20 est configuré de telle sorte qu'il ne puisse s'insérer dans l'élément femelle 10 uniquement lorsque les deux éléments 10, 20 sont orientés d'une façon bien précise illustrée dans la figure 2, c'est-à-dire lorsque la région d'insertion 22a de l'anneau fermé 22 est alignée avec l'entaille 13 de l'anneau ouvert 12. Comme cette orientation ne correspond pas à une orientation que ces éléments prennent de manière naturelle, le fermoir 100 permet de garantir qu'il ne s'ouvre pas de manière intempestive. De plus, comme le brin 2a est fabriqué dans un matériau qui exerce une force de rappel sur les éléments femelle 10 et mâle 20 du fermoir 100, ces éléments 10, 20 sont maintenus, lorsque le fermoir est fermé, par l'élasticité du brin 2a, dans une position qui ne permet pas une ouverture du fermoir 100 par lui-même. Cette position est illustrée de manière détaillée dans la figure 3. Le brin est donc agencé pour exercer une résistance à une torsion autour de son axe longitudinal B et/ou transversale ce qui empêche que les éléments mâle et femelle prennent une position relative qui permette une ouverte intempestive du fermoir. Le brin 2a peut être par exemple en cuir, en galuchat, ou dans un matériau élastomère, tel que du caoutchouc ou en sangles polyester. Le matériau précis n'est pas important, il suffit que celui-ci permette l'exercice d'une force de rappel.

Comme on peut le voir dans les figures 1 à 3, le corps d'élément femelle 11 comprend un anneau ouvert 12 en forme de crochet, qui comprend une entaille 13 orientée selon un axe longitudinal d'entaille par rapport à l'anneau ouvert 12. L'entaille est prévue pour permettre l'insertion de l'anneau fermé 22 dans le trou 14 de l'anneau ouvert 12. Le plan formé par l'anneau ouvert 12 est essentiellement parallèle à l'axe longitudinal B du brin 2a, lorsque le fermoir est fermé comme dans la figure 3. Le plan formé par l'anneau ouvert 12 et le plan formé par l'anneau fermé 22 forment, lorsque le fermoir est fermé, un angle essentiellement perpendiculaire dans ce mode de réalisation. Un homme du métier comprendra aisément que l'effet technique est aussi atteint si cet angle est différent de 90°, par exemple compris entre 80° et 110°. Comme on peut le voir dans les figures 1 à 3, l'axe d'entaille est orienté essentiellement de manière perpendiculaire par rapport au plan formé par l'anneau ouvert.

L'anneau ouvert 12 comprend dans le mode de réalisation des figure 1 à 3 mais aussi dans le mode de réalisation des figures 4 et 5 un trou 14 de forme ovale et l'anneau fermé 22 une section dans la région de blocage 22b qui correspond essentiellement à forme du trou 14. Ceci empêche tout mouvement de l'anneau fermé par rapport à l'anneau ouvert autre qu'une rotation dans le plan de l'anneau fermé. Selon la présente invention, l'anneau fermé comprend au moins une région d'insertion où l'épaisseur de l'anneau fermé est inférieure à la largeur de l'entaille 13 de l'anneau ouvert. Comme on peut le voir en particulier dans la figure 1, le rayon de l'anneau fermé entre la région de blocage et le centre de l'anneau fermé et le rayon entre le centre de l'anneau fermé et la région d'insertion forment un angle α d'environ 90°. A noter que dans les modes de réalisations des figures 1à 3 et 4 à 5 l'anneau fermé possède une seule épaisseur. Ceci n'est pas problématique pour empêcher l'ouverture intempestive du fermoir car comme on peut le comprendre des figures 2 et 3, la présence de la région de blocage, ne permet une ouverture du fermoir que dans la position de la figure 2. Comme le brin 2a est agencé pour exercer une force de rappel qui amène la région de blocage dans le trou de l'anneau ouvert, il est pratiquement impossible que le fermoir puisse s'ouvrir de lui-même.

L'axe longitudinal de l'entaille 13 est, comme illustré dans les figures 1 à 3, orientée radialement et de manière perpendiculaire au plan formé par l'anneau 12 et de manière essentiellement perpendiculaire par rapport à l'axe longitudinal B du corps d'élément femelle 11. Un homme du métier comprendra sans peine que l'angle formé par l'axe longitudinal d'entaille 13 et l'axe longitudinal du corps d'élément femelle 11 peut être différent de 90° sans sortir du cadre de la présente invention. Cet angle est toutefois avantageusement plus grand que 65° et plus petit que 115°, et encore plus avantageusement plus grand que 75° et plus petit que 105°. De manière analogue, l'angle formé par le rayon de l'anneau fermé entre le centre de ce celui-ci et la région d'insertion et par l'axe longitudinal du corps d'élément mâle 21 peut être différent de 90° sans sortir du cadre de la présente invention. Cet angle est toutefois avantageusement plus grand que 65° et plus petit que 115°, et encore plus avantageusement plus grand que 75° et plus petit que 105°.

Comme expliqué ci-dessus, le brin 2a est agencé de telle sorte à exercer sur l'élément mâle 20 une force de rappel qui tend à établir la position relative de l'élément mâle par rapport à l'élément femelle illustrée dans la figure 3. Les dimensions et les orientations des différentes composantes de l'élément femelle 10 et de l'élément mâle 20 en combinaison avec le brin 2a garantissent que le fermoir ne puisse pas s'ouvrir de lui-même. Il est particulièrement avantageux de prévoir le brin 2a dans un matériau élastique qui permet une torsion élastique autour de son axe longitudinal et/ou une torsion élastique perpendiculaire à celui-ci. En effet, comme illustré dans la figure 2, pour que l'élément mâle 20 puisse être introduit dans l'élément femelle 10, l'axe longitudinal de l'entaille 13 doit être aligné avec la région d'insertion 22a. Afin que cet alignement puisse être réalisé, les axes longitudinaux des corps d'éléments femelle et mâle 11, 21 doivent former un angle de 90°.

De plus, depuis la position relative des éléments femelle 10 et mâle illustrée dans la figure 2, il est possible de faire pivoter les éléments femelle 10 et mâle 20 l'un par rapport à l'autre afin d'atteindre la position illustrée dans la figure 3, qui correspond à la position des éléments femelle et mâle 10, 20 lorsque le fermoir 100 est fermé. Pour que le fermoir 100 du bracelet 2 puisse s'ouvrir de lui-même, il faut que les éléments femelle et mâle 10, 20 prennent d'eux-mêmes l'orientation relative représentée dans la figure 2, ce qui est pratiquement exclu du fait que le brin 2a est agencé pour exercer une force de rappel sur l'élément mâle, c'est-à-dire que le brin est agencé pour exercer une résistance à une torsion autour de son axe longitudinal et/ou transversale. Cette force de rappel garantit que les éléments femelle et mâle sont maintenus dans leur position respective telles qu'illustrées dans la figure 3.

Depuis la position illustrée dans la figure 3, il serait nécessaire afin que le fermoir 100 puisse s'ouvrir que l'élément mâle 20 effectue deux rotations à 90° pour que l'entaille 13 et la région d'insertion 22a soient alignées. La probabilité que ceci puisse se produire est nulle lorsque le brin 2a est fabriqué à base d'un matériau élastique, comme par exemple du cuir ou d'un élastomère.

Les figures 4 et 5 présentent en perspective un fermoir 200 d'un article de bijouterie ou de maroquinerie, selon un deuxième mode de réalisation de la présente invention. Le fermoir 200 comprend comme le fermoir 100 un élément femelle 10 et un élément mâle 20. Dans ce mode de réalisation, les corps d'éléments femelle et mâle 11, 21 ont une forme de cylindre creux à section rectangulaire. Ceci permet d'y introduire et d'y fixer le brin 2a. Un homme du métier comprendra qu'il est possible de prévoir le fermoir 200 comme fermoir de montre par exemple dans lequel le brin 2a prend la forme d'un bracelet plat de montre, par exemple un bracelet en cuir. De manière analogue au premier mode de réalisation, le brin 2a peut être prévu dans n'importe quel matériau qui permet d'exercer une force de rappel sur l'élément mâle et/ou femelle. Il est en particulier favorable de prévoir le brin dans un matériau qui permet une torsion élastique autour de son axe longitudinal et/ou une torsion élastique perpendiculaire à celui-ci, c'est-à-dire autour de son axe transversal. Le brin 2a du bracelet peut être par exemple en cuir, en galuchat, ou dans un matériau élastomère, tel que du caoutchouc. Le brin 2a peut être aussi fabriqué à base de sangles en polyester. Le matériau précis n'est pas important, il suffit que celui-ci permette l'exercice d'une force de rappel. Ceci peut être par exemple atteint en prévoyant un brin 2a en un matériau élastique. En effet, grâce à l'élasticité du brin 2a les éléments femelle 10 et mâle 20 du fermoir 200 peuvent être maintenus dans une position qui garantit que le fermoir 200 ne puisse pas s'ouvrir de lui-même.

Un homme du métier comprendra aisément que le brin 2a pourra être remplacé par plusieurs brins sans sortir du cadre de la présente invention. Le brin 2a peut par exemple être collé à l'intérieur des corps d'éléments femelle et mâle 11, 21 ou être maintenu par serrage. Encore une fois, un homme du métier comprendra à la lecture de la description de la fonctionnalité du fermoir que la façon dont laquelle les corps d'éléments femelle et mâle 11, 21 sont fixés au brin 2a n'est pas essentielle dans le cadre de la présente invention.

En se référant aux figures 4 et 5, on peut constater que l'élément femelle 10 se termine à l'opposé du brin 2a par l'anneau ouvert 12 qui comprend une entaille 13 dont l'axe longitudinal est orienté essentiellement de manière perpendiculaire à l'axe longitudinal du corps d'élément femelle 11. L'élément mâle 20 quant à lui se termine par un anneau fermé 22 qui comprend une région de blocage 22b et une zone d'insertion 22a. De manière similaire au premier mode de réalisation, la région d'insertion 22a possède une épaisseur inférieure à la largeur de l'entaille 13 de l'anneau ouvert. Comme on peut le voir en particulier dans la figure 5, le rayon de l'anneau fermé entre la région de blocage 22b et le centre de l'anneau fermé et le rayon entre le centre de l'anneau fermé et la région d'insertion 22a forment un angle α d'environ 90°.

Comme dans le premier mode de réalisation, afin de pouvoir séparer les éléments femelle et mâle 10, 20 du fermoir 200, il est nécessaire d'orienter ces derniers de telle façon qu'ils prennent des positions telles que montrées dans la figure 4 afin d'aligner l'entaille 13 avec la région d'insertion 22a. Comme on peut le constater à partir de la figure 5 le fermoir 200 selon le deuxième mode de réalisation possède une entaille 43 qui est orientée vers l'extérieur du contour formé par le brin 2a lorsque le fermoir est fermé. Ceci est particulièrement avantageux quand l'article est un article de bijouterie tel un bracelet ou une montre car ceci permet une fermeture et une ouverture du bracelet 2 par le porteur aisée en orientant les éléments femelle et mâle 10, 20 comme illustré dans la figure 4. Néanmoins, même si la fermeture et l'ouverture du bracelet 2 est aisée pour le porteur du bracelet 2, la combinaison des orientations des anneaux ouvert 12 et fermé 22 ainsi que de l'entaille 13 et de la région d'insertion 22a avec le brin 2a garanti que le fermoir 200 du bracelet ne peut pas s'ouvrir de lui-même lors du port du bracelet.

Finalement, il fauter noter que comme illustré dans les figures 8 et 9, l'élément mâle 20 peut être avantageusement monté sur barrette 23 ce qui permet une rotation de l'élément mâle autour de l'axe de la barrette. Les autres éléments du fermoir des figures 8 et 9 sont autrement identiques aux éléments des figures 4 et 5. A noter qu'un élément mâle monté sur une barrette peut être prévu dans tous les modes de réalisation de la présente invention.

Les figures 6 et 7 illustrent le fait que les fermoirs 100 et 200 de la présente invention peuvent être également utilisés dans le domaine de la maroquinerie, par exemple comme fermoir d'une poche d'un sac 3 ou comme fermoir de la bandoulière de ce sac. Dans le cas du fermoir 100, l'élément femelle est avantageusement monté directement sur le corps du sac ou sur le rabat de la poche. L'élément mâle est quant à lui attaché au brin 2a qui est attaché au corps du sac ou au rabat de la poche. Comme illustré dans les figures 6 et 7, le fermoir 200 peut avantageusement être utilisé pour la bandoulière du sac.

Un homme du métier comprendra sens peine que le fermoir 200 peut être utilisé pour par exemple relier la tirette d'une fermeture éclair au corps d'un article de maroquinerie, tel que par exemple une valise. Grâce au fermoir 200, il est impossible que la fermeture éclair s'ouvre d'elle-même.

Dans tous les modes de réalisations illustrés à titre d'exemple, les éléments femelle 10 et mâle 20 sont avantageusement en métal, de préférence en métal précieux, tel que l'argent, l'or et le platine. Ceci permet d'avoir un article dont le fermoir représente en lui-même un bijou. Ce bijou peut bien entendu est serti de pierres précieuses ou de motifs créés par des procédés de joaillerie. Bien entendu, les éléments femelles 10 et mâle 20 peuvent être fabriqués à partir d'autres métaux par exemple de l'acier inoxydable.

Il est évident que la présente invention est sujette à de nombreuses variations quant à sa mise en œuvre. Bien que des modes de réalisation non limitatifs aient été décrits à titre d'exemples, on comprend bien qu'il n'est pas concevable d'identifier de manière exhaustive toutes les variations possibles. Il est bien sûr envisageable de remplacer un moyen décrit par un moyen équivalent sans sortir du cadre de la présente invention. Toutes ces modifications font partie des connaissances communes d'un homme du métier dans le domaine de la bijouterie et de la maroquinerie.

## Revendications

1. Article de bijouterie (2), tel que bracelet ou montre, ou de maroquinerie (3), tel que sac ou valise, avec un fermoir (100, 200) comprenant un élément mâle (20) qui est prévu pour s'insérer au moins partiellement dans un élément femelle (10), l'élément mâle (20) étant relié à l'article de bijouterie (2) ou de maroquinerie (3) par au moins un brin (2a), avantageusement un brin plat,
ledit élément mâle (20) comprenant un anneau fermé (22) formant un premier plan essentiellement parallèle à l'axe longitudinal du brin (2a), le brin (2a) étant fixé à une région de fixation (22c) de l'anneau fermé (22),
ledit élément femelle (10) comprenant un anneau ouvert (12) avec un trou (11), l'anneau ouvert (12) formant un deuxième plan essentiellement parallèle à l'axe longitudinal du brin (2a) et comprenant une entaille (13) permettant l'insertion de l'anneau fermé (22) dans le trou (11) de l'anneau ouvert (12), l'axe longitudinal de l'entaille de l'anneau ouvert (10) étant orienté essentiellement perpendiculairement au deuxième plan,
le premier plan formé par l'anneau fermé (22) étant essentiellement perpendiculaire au deuxième plan,
**caractérisé en ce que**
l'anneau fermé (22) comprend une région d'insertion où l'anneau fermé possède une épaisseur inférieure à la largeur de l'entaille, la région d'insertion se situant à proximité de la région de fixation,
**en ce que** l'anneau fermé (22) comprend une région de blocage dont la forme correspond essentiellement à la forme du trou (11) de l'anneau ouvert (10), la région de blocage étant située à l'opposé de la région de fixation,
et **en ce que** le brin (2a) est fabriqué dans un matériau qui tend à exercer sur l'élément mâle (20) une force de rappel qui amène la région de blocage de l'anneau fermé dans le trou (11) de l'anneau ouvert (12), lorsque l'anneau fermé (22) est inséré dans l'anneau ouvert (12).

2. Article selon la revendication 1, dans lequel le rayon reliant la région d'insertion au centre de l'anneau fermé et le rayon reliant la région de blocage au centre de l'anneau fermé forment un angle compris entre 80° et 110°, avantageusement entre 85° et 95°, de manière encore plus avantageuse ces rayons forment un angle égal à 90°.

3. Article selon l'une quelconque des revendications 1 ou 2, dans lequel le rayon reliant la région d'insertion au centre de l'anneau fermé forme avec l'axe longitudinal du brin (2a) un angle compris entre 80° et 110°, avantageusement entre 85° et 95°, de manière encore plus avantageuse ces rayons forment un angle égal à 90°.

4. Article selon l'une quelconque des revendications précédentes, dans lequel l'anneau fermé (22) comprend deux régions d'insertions radialement opposées.

5. Article selon l'une quelconque des revendications précédentes, dans lequel le trou (11) de l'anneau ouvert (12) est essentiellement ovale.

6. Article selon l'une quelconque des revendications précédentes, dans lequel l'élément mâle (20) et l'élément femelle (10) sont prévus en métal, avantageusement en or, en argent, en platine ou en acier inoxydable.

7. Article selon l'une quelconque des revendications précédentes, dans lequel le brin (2a) est fabriqué à base de cuir, d'un élastomère, de galuchat ou de caoutchouc ou est sous la forme d'une cordelette tissée ou de sangles en polyester.

8. Article selon l'une quelconque des revendications précédentes, dans lequel l'élément femelle (10) est fixé au brin (2a).

9. Article selon l'une des revendications précédentes, comprenant un élément permettant de modifier la longueur brin (2a).

10. Article selon la revendication 9, dans lequel l'élément permettant de modifier la longueur brin (2a) est monobloc avec l'élément mâle (20, 50, 80) ou l'élément femelle (10, 40, 70).

11. Article selon la revendication 9, dans lequel le brin (2a) se compose d'une première partie et d'une deuxième partie, la première partie et la deuxième partie étant reliée par l'élément permettant de modifier la longueur du brin.

12. Article selon l'une des revendications précédentes étant une montre dans laquelle le bracelet est formé par le brin (2a), l'élément mâle et/ou l'élément femelle comprenant un élément d'accroché agencé pour s'insérer dans un trou du bracelet.

13. Article de bijouterie selon la revendication 12, dans lequel l'élément mâle est relié au brin par l'intermédiaire d'une barrette de montre.
